# EUROPÄISCHE PATENTSCHRIFT

(11) **EP 3 812 298 B1**
(45) Veröffentlichungstag und Bekanntmachung des Hinweises auf die Patenterteilung: **20.07.2022**
(21) Anmeldenummer: 20197089.4
(22) Anmeldetag: 21.09.2020
(51) Int. Cl.: B65D 77/04, B65D 77/06, B65D 83/04, C11D 17/04

(54) **VERPACKTES PRODUKT**
PACKAGED PRODUCT
PRODUIT EMBALLÉ

(30) Priorität: 21.10.2019 DE 102019128280
(43) Veröffentlichungstag der Anmeldung: 28.04.2021
(73) Patentinhaber: Henkel AG & Co. KGaA, 40589 Düsseldorf (DE)
(72) Erfinder: Meier, Frank, 40589 Düsseldorf (DE); Kuhnert, Oliver, 40597 Düsseldorf (DE); Celada Ruiz, Eduardo, 40591 Düsseldorf (DE)

(56) Entgegenhaltungen:
- EP-A1- 3 483 087
- WO-A1-2007/065240
- WO-A1-2017/139424
- DE-A1- 19 636 497
- DE-U1- 20 107 780
- FR-A- 795 998
- US-A- 4 971 203
- US-A1- 2014 339 250
- US-A1- 2017 233 169
- US-A1- 2017 233 930
- US-B2- 10 322 856

## Beschreibung

Die vorliegende Erfindung betrifft ein verpacktes Produkt, umfassend mindestens zwei Portionseinheiten sowie eine Umverpackung, wobei eine Portionseinheit eine Einheitsdosis des Produkts sowie eine die Einheitsdosis umschließende Verpackungseinheit umfasst.

Wasch- und Reinigungsmittelzusammensetzungen in fester, pulverförmiger, flüssiger oder gelförmiger Form, die für den Gebrauch in einer Waschmaschine und/oder einer Geschirrspülmaschine geeignet sind, werden heute vielfach in vordosierten Portionseinheiten angeboten. Dabei wird jeweils eine Einheitsdosis des Waschmittels in einer einzelnen Verpackungseinheit aufgenommen. Besonders benutzerfreundlich sind dabei solche Portionseinheiten, bei denen die Verpackungseinheit wasserlöslich ist, so dass die Portionseinheit unmittelbar in die Waschmaschine oder in den Geschirrspüler gegeben werden kann. Die wasserlösliche Verpackungseinheit löst sich im Waschwasser auf und das Waschmittel wird freigesetzt, ohne dass ein Benutzer in Kontakt mit dem Waschmittel kommt. Insbesondere werden flüssige und gelförmige Wasch- und Reinigungsmittel in sogenannten Ein- oder Mehrkammersystemen angeboten, bei denen das Wasch- oder Reinigungsmittel in einer oder mehreren Kammern aufgenommen ist, die durch im Randbereich miteinander versiegelte, wasserlösliche Folienabschnitte gebildet sind.

Derartige Portionseinheiten von Wasch- oder Reinigungsmitteln werden für den Endverbraucher in der Regel in Mengen von 10 bis 40 Portionseinheiten in einer beispielsweise quaderförmigen Karton- oder Kunststoffumverpackung mit wiederverschließbarer Öffnung im Handel angeboten. Das Ensemble der Portionseinheiten befindet sich dabei ungeordnet in der Umverpackung, was mit mehreren Nachteilen behaftet ist. So entstehen bei der ungeordneten Anordnung zahlreiche Hohlräume zwischen den einzelnen Portionseinheiten, so dass das benötigte Innenvolumen der Umverpackung üblicherweise wesentlich größer ist als die Summe der Volumina der einzelnen Portionseinheiten. Hierdurch ist sowohl der Anteil an Umverpackungsmaterial als auch der Platzbedarf bei Transport und Lagerung des Produkts unnötig hoch, was wenig umweltfreundlich ist und mit erhöhten Kosten einhergeht. Der Deckel einer solchen Umverpackung bietet oft wenig Schutz gegenüber dem Zugriff von Kindern.

Darüber hinaus kann es bei einem ungeordneten Ensemble von Portionseinheiten beim Drehen oder Schütteln der Umverpackung aufgrund der Hohlräume zwischen den Portionseinheiten zu Verschiebungen und/oder Verkeilungen der Portionseinheiten untereinander kommen, wodurch das Risiko für eine Ruptur einer einzelnen Verpackungseinheit und damit das Auslaufen von Waschmittel in die Umverpackung ansteigt.

Aus der WO 2017/139424 A1 ist bereits eine Umverpackungslösung bekannt, bei der Portionseinheiten als geordneter Stapel innerhalb der Umverpackung angeordnet sind. Bei der Lösung gemäß WO 2017/139424 A1 haben allerdings die Randbereiche der Siegelflächen der individuellen Verpackungseinheiten der Portionseinheiten einen Kontakt zur inneren Wandung der Umverpackung. Dies wird als nachteilig erachtet, da die Portionseinheiten sich dadurch nur schwer in der Umverpackung bewegen und verschieben lassen. Zudem werden durch den Kontakt zwischen der Siegelfläche der individuellen Verpackungseinheiten der Portionseinheiten und der Innenwandung der Umverpackung die Siegelflächen deformiert und dadurch die Siegelnähte in besonderer Weise mechanisch beansprucht, insbesondere bei einer Bewegung der Portionseinheiten innerhalb der Umverpackung, wodurch das Risiko einer Ruptur der Versiegelung ansteigt. Schließlich kann es durch den Kontakt zwischen Siegelflächen und Innenwandung der Umverpackung zu einem unerwünschten Anhaften der Portionseinheiten an der inneren Wandung der Umverpackung kommen, was bei dem Versuch der Ablösung zu einer Beschädigung der Portionseinheiten führen kann.

Die Aufgabe der vorliegenden Erfindung besteht in der Bereitstellung eines verpackten Produkts, umfassend mindestens zwei Portionseinheiten sowie eine Umverpackung, in welcher die Portionseinheiten besonders platzsparend angeordnet werden können, welches bequem in der Handhabung ist und einen erschwerten Zugang für Kinder bietet.

Diese Aufgabe wird gelöst durch ein verpacktes Produkt mit den Merkmalen des Patentanspruchs 1 oder des Patentanspruchs 2. Konkrete Ausgestaltungen und Weiterbildungen der Erfindung sind Gegenstand der Unteransprüche.

Gemäß Patentansprüchen 1 und 2 handelt es sich bei der Erfindung um ein verpacktes Produkt, umfassend mindestens zwei Portionseinheiten sowie eine Umverpackung, wobei eine Portionseinheit eine Einheitsdosis des Produkts sowie eine die Einheitsdosis umschließende Verpackungseinheit umfasst und wobei die Umverpackung mindestens einen Aufnahmeraum für die Aufnahme der zu einem Stapel angeordneten Portionseinheiten und mindestens eine Entnahmeöffnung zur Entnahme einer einzelnen Portionseinheit aus der Umverpackung umfasst und wobei die in einer Ebene senkrecht zur Längsachse der Umverpackung liegende Querschnittsform des Aufnahmeraums und die Umfangskontur einer Portionseinheit in ihrem geometrischen Verlauf übereinstimmen und die Portionseinheiten innerhalb des Aufnahmeraums in einer Ausgangslage derart gestapelt sind, dass sie entlang ihres Umfangs überall den gleichen Abstand von der inneren Wandung des Aufnahmeraums einnehmen. Die Erfindung zeichnet sich weiterhin dadurch aus, dass das verpackte Produkt für jede Entnahmeöffnung einen Sicherheitsverschluss umfasst, über welchen die jeweilige Entnahmeöffnung zu öffnen und wieder sicher zu verschließen ist.

Mit anderen Worten sieht die Erfindung vor, dass die Portionseinheiten, die jeweils eine Einheitsdosis des Produkts sowie eine die Einheitsdosis umschließende Verpackungseinheit umfassen, als Stapel innerhalb des Aufnahmeraums der Umverpackung angeordnet sind. Die Umverpackung kann dabei beispielsweise röhrenförmig ausgebildet sein und einen Stapel an Portionseinheiten aufnehmen. Um eine ausreichende Beweglichkeit der Portionseinheiten innerhalb des Aufnahmeraums sicherzustellen, ist es erfindungsgemäß vorgesehen, dass die in einer Ebene senkrecht zur Längsachse der Umverpackung liegende Querschnittsform des Aufnahmeraums und die Umfangskontur einer Portionseinheit in ihrem geometrischen Verlauf übereinstimmen und dass die Portionseinheiten innerhalb des Aufnahmeraums in einer Ausgangslage derart gestapelt sind, dass sie entlang ihres Umfangs überall den gleichen Abstand von der inneren Wandung des Aufnahmeraums einnehmen. Unter einem Übereinstimmen des geometrischen Verlaufs soll erfindungsgemäß verstanden werden, dass bei einer kreisförmigen Umfangskontur der Portionseinheit auch die Querschnittsform des Aufnahmeraums kreisförmig ist, während bei einer rechteckigen Umfangskontur der Portionseinheit auch die Querschnittsform des Aufnahmeraums rechteckig ist. Alternativ können Umfangskontur und Querschnittsform auch übereinstimmend elliptisch ausgebildet sein. Durch ein Übereinstimmen des geometrischen Verlaufs der Umfangskontur der Portionseinheiten und der Querschnittsform des Aufnahmeraums kann erreicht werden, dass die Portionseinheiten mit ihrem äußeren Rand, beispielsweise einem Siegelrand, nicht an der inneren Wandung des Aufnahmeraums anliegen. Insbesondere kann verhindert werden, dass einzelne Bereiche bzw. Ecken des Siegelrandes umklappen und flächig an der Wandung des Aufnahmeraums anliegen, wie es beispielsweise der Fall ist, wenn Portionseinheiten mit einer rechteckigen Umfangskontur in einen Aufnahmeraum mit runder Querschnittsform eingestapelt werden.

Erfindungsgemäß sind die Portionseinheiten in einer Ausgangslage innerhalb des Aufnahmeraums derart gestapelt, dass sie entlang ihres Umfangs überall den gleichen Abstand von der inneren Wandung des Aufnahmeraums einnehmen. Dieser Abstand kann lediglich einen bis wenige Millimeter betragen, er kann jedoch auch etwa 1 bis 2 cm betragen. Grundsätzlich ist es erstrebenswert, dass das Innenvolumen des Aufnahmeraums nur wenig größer ist als die Summe der Volumina der eingestapelten Portionseinheiten, so dass ein kleiner Abstand zwischen den Portionseinheiten und der Wandung des Aufnahmeraums bevorzugt wird.

Das Einstapeln der Portionseinheiten in den Aufnahmeraum kann beispielsweise großtechnisch über sogenannte Pick-und-Place-Roboter erfolgen. Derartige Industrieroboter sind in der Lage, Waren mit großer Geschwindigkeit und hoher Präzision aufzunehmen und an einem definierten Ort, beispielsweise in dem Aufnahmeraum einer Umverpackung, wieder abzulegen. Auf diese Weise kann erreicht werden, dass die Portionseinheiten in einer Ausgangslage innerhalb des Aufnahmeraums zu einem exakt ausgerichteten Stapel aufgestapelt sind.

Die Erfindung zeichnet sich darüber hinaus dadurch aus, dass das verpackte Produkt für jede Entnahmeöffnung einen Sicherheitsverschluss umfasst, über welchen die jeweilige Entnahmeöffnung zu öffnen und wieder sicher zu verschließen ist. Unter einem Sicherheitsverschluss wird dabei erfindungsgemäß ein Verschluss verstanden, der, insbesondere für kleinere Kinder, für eine erschwerte Zugänglichkeit zu dem Aufnahmeraum sorgt. Es kann sich dabei um einen kindersicheren Verschluss handeln, es kann jedoch auch lediglich das Öffnen der Entnahmeöffnung erschwert sein, beispielsweise gegenüber dem einfachen Abnehmen oder Aufklappen eines Deckels.

Erfindungsgemäß kann die Umverpackung eine oder mehrere Entnahmeöffnungen umfassen, wobei jeder Entnahmeöffnung ein Sicherheitsverschluss zugeordnet ist. So kann bei einer röhrenförmigen Gestalt der Umverpackung beispielweise eine Entnahmeöffnung auf einer der Stirnseiten der Röhre angeordnet sein bzw. eine komplette Stirnseite der Röhre einnehmen, während eine zweite Entnahmeöffnung als seitlich im Bereich des Röhrenmantels angeordneter Schlitz ausgebildet sein kann, der in einer parallel zu den Stirnseiten liegenden Ebene angeordnet ist und derart bemessen ist, dass bei jedem Entnahmevorgang stets nur eine einzelne Portionseinheit aus der Umverpackung entnommen werden kann. Alternativ kann auch lediglich eine der beiden Entnahmeöffnungen vorgesehen sein. Eine Entnahmeöffnung auf einer der Stirnseiten bietet dabei den Vorteil, dass durch Neigen der Umverpackung mehrere Portionseinheiten aus dem Aufnahmeraum ausgeschüttet werden können. Eine schlitzförmige Entnahmeöffnung hingegen erlaubt die gezielte Entnahme einer einzelnen Portionseinheit, ohne dass ein Nutzer, insbesondere bei bereits reduziertem Füllstand innerhalb des Aufnahmeraums, umständlich in die stirnseitige Öffnung eingreifen muss und dabei unter Umständen mit weiteren Portionseinheiten in Kontakt kommt.

Gemäß der ersten Ausführung der Erfindung definiert im Anspruch 1 ist mindestens ein Sicherheitsverschluss als um die Umverpackung legbares Klettband ausgebildet ist. Das Klettband kann als separates Teil oder zumindest abschnittsweise mit der Umverpackung verbunden ausgebildet sein und weist eine Länge auf, die größer ist als der Umfang der Umverpackung, so dass die endseitigen Abschnitte des Klettbandes einander überlappen, wenn dieses im Bereich der Entnahmeöffnung um die Umverpackung gelegt wird. Es ist zumindest im Bereich der überlappenden endseitigen Abschnitte auf der einen Seite mit kleinen Haken und auf der anderen Seite mit kleinen Schlaufen versehen, die sich bei einem um die Umverpackung gelegten Klettband derart miteinander verhaken, dass wiederum ein gewisser Kraftaufwand erforderlich ist, um das Klettband zu lösen und die Entnahmeöffnung freizugeben. Ein als Klettband ausgebildeter Sicherheitsverschluss ist in besonderer Weise zum Verschließen von schlitzförmigen Entnahmeöffnungen geeignet, wobei ein solches Klettband als einziger Sicherheitsverschluss einer Entnahmeöffnung vorgesehen sein kann oder in Kombination mit einem zweiten Sicherheitsverschluss zur Anwendung kommen kann.

Gemäß der alternativen Ausführung der Erfindung definiert im Anspruch 2 ist die Umverpackung aus einem inneren und einem äußeren Hohlzylinder gebildet ist, wobei der innere Hohlzylinder den Aufnahmeraum für die Portionseinheiten begrenzt und der äußere Hohlzylinder den inneren Hohlzylinder konzentrisch umgibt, wobei der innere und der äußere Hohlzylinder um ihre Längsachsen gegeneinander verdrehbar sind und wobei sowohl der innere als auch der äußere Hohlzylinder jeweils eine Öffnung umfassen, die durch Verdrehen der beiden Hohlzylinder gegeneinander zur Deckung gebracht werden können, wobei die beiden zur Deckung gebrachten Öffnungen eine Entnahmeöffnung der Umverpackung bilden, wobei die Umverpackung eine Bajonettsicherung aufweist, durch welche der innere und der äußere Hohlzylinder gegen ein Verdrehen gegeneinander sicherbar sind.

Mit anderen Worten umfasst die Umverpackung bei dieser Ausführungsform zwei konzentrisch ineinandergesteckte Hohlzylinder, die gegeneinander verdrehbar sind, wobei lediglich in einer bestimmten Relativposition der beiden Hohlzylinder zueinander eine Entnahmeöffnung freigegeben wird. Die beiden Hohlzylinder sind dabei über eine Bajonettsicherung gegen ein unbeabsichtigtes Verdrehen gesichert. Diese muss zunächst durch eine Dreh-Zieh-Bewegung gelöst werden, bevor der innere Hohlzylinder gegenüber dem äußeren Hohlzylinder verdrehbar ist. Eine solche Dreh-Zieh-Bewegung ist für kleiner Kinder in der Regel nicht ausführbar. Nach Lösung der Bajonettsicherung sind bei dieser Ausgestaltung zur Freigabe der Entnahmeöffnung darüber hinaus die beiden Öffnungen der Hohlzylinder durch Verdrehen exakt zur Deckung zu bringen, was eine weitere Hürde für Kinder darstellt. Damit bietet auch diese Ausführungsform einen mehrstufigen Schutz gegenüber dem Zugriff von Kindern. Die Öffnungen können als schlitzförmige Öffnungen in den Wandungen der Hohlzylinder angeordnet sein und so bemessen sein, dass bei freigegebener Entnahmeöffnung bei jedem Entnahmevorgang stets nur eine einzelne Portionseinheit aus der Umverpackung entnommen werden kann.

Gemäß einem Vorschlag der Erfindung kann zusätzlich zu einem Sicherheitsverschluss in Form eines Klettbandes mindestens ein Sicherheitsverschluss als schwenkbare Klappe ausgebildet sein, welche in der geschlossenen Stellung mit der Umverpackung verrastet. Eine schwenkbare Klappe kann als Sicherheitsverschluss an einer schlitzförmigen Entnahmeöffnung vorgesehen sein, wobei die Klappe über ein Scharnier an die Umverpackung angelenkt ist und sich in dergeschlossenen Stellung in die schlitzförmige Entnahmeöffnung einpasst. Dabei verrastet sie derart mit der Umverpackung, dass ein Öffnen der Klappe einen gewissen Kraftaufwand erfordert, den insbesondere kleinere Kinder in der Regel nicht in der Lage sind zu leisten.

So kann beispielsweise vorgesehen sein, dass die Entnahmeöffnung zunächst durch eine schwenkbare Klappe verschlossen wird und dann ein Klettband so um die Umverpackung gelegt wird, dass die geschlossene Klappe hiervon verdeckt wird. Eine solche Kombination von zwei Sicherheitsverschlüssen bietet einen noch besseren Schutz gegenüber dem Zugriff von Kindern.

Gemäß einem Vorschlag der Erfindung kann mindestens ein Sicherheitsverschluss als Deckel mit Bajonettsicherung ausgebildet sein. Ein solcher Sicherheitsverschluss findet vorzugsweise bei röhrenförmigen Umverpackungen mit stirnseitiger Entnahmeöffnung Anwendung. Er kann auch zusätzlich zu einem oben bereits beschriebenen Sicherheitsverschluss in Form eines Klettbandes oder bei der Ausführung mit zwei konzentrischen Hohlzylindern Anwendung

finden. Auch hier bietet die Bajonettsicherung in oben beschriebener Weise einen Schutz gegenüber dem Zugriff von Kindern.

Es kann auch vorgesehen sein, dass zwei röhrenförmige Umverpackungen übereinander angeordnet werden, wobei der Boden der oberen Umverpackung einen Sicherheitsverschluss für eine stirnseitige Entnahmeöffnung der unteren Umverpackung bildet und per Bajonettsicherung mit der unteren Umverpackung verbindbar ist.

Ein weiterer Vorschlag der Erfindung sieht vor, dass die Umverpackung mindestens zwei Aufnahmeräume für die Aufnahme der zu einem Stapel angeordneten Portionseinheiten umfasst, wobei die mindestens zwei Aufnahmeräume durch mindestens zwei miteinander verbundene Röhrensegmente ausgebildet sind und wobei jeder Aufnahmeraum mindestens eine Entnahmeöffnung und einen der Entnahmeöffnung zugeordneten Sicherheitsverschluss aufweist. Beispielsweise kann die Umverpackung zwei Aufnahmeräume umfassen, die derart zueinander angeordnet sind, dass die Umverpackung einen 8-förmigen Querschnitt aufweist. Jedes der beiden Röhrensegmente kann dabei einen Stapel an Portionseinheiten aufnehmen, wobei die beiden Röhrensegmente gleichartig oder verschieden bemessen sein können und damit der Aufnahme gleichartiger oder unterschiedlicher Portionseinheiten dienen können. Jeder Aufnahmeraum weist dabei mindestens eine Entnahmeöffnung sowie einen der Entnahmeöffnung zugeordneten Sicherheitsverschluss auf. Es kann sich dabei jeweils um die oben bereits beschriebenen Varianten von Entnahmeöffnungen handeln, d.h. stirnseitige Entnahmeöffnungen und/oder schlitzförmige Entnahmeöffnungen im Bereich der Wandungen der Röhrensegmente. Jeder dieser Entnahmeöffnungen kann mit den ebenfalls bereits beschriebenen Varianten an Sicherheitsverschlüssen zusammenwirken. Grundsätzlich können auch mehr als zwei, beispielsweise drei oder vier miteinander verbundene Röhrensegmente vorgesehen sein, die entsprechend drei oder vier separate Aufnahmeräume ausbilden.

Jeder Aufnahmeraum einer Umverpackung kann dabei etwa 5 bis 25 Portionseinheiten, vorzugsweise 10 bis 20 Portionseinheiten aufnehmen.

Vorzugsweise handelt es sich bei dem Produkt um ein Wasch- und/oder Reinigungsmittel. Wasch- und/oder Reinigungsmittel werden häufig ein Einheitsdosen mit die Einheitsdosis umschließender Verpackungseinheit angeboten.

Im Folgenden wird die Erfindung anhand von Ausführungsbeispielen und unter Bezugnahme auf die beigefügten Zeichnungen näher erläutert. Es zeigen
- Figur 1:: ein Ausführungsbeispiel des erfindungsgemäßen verpackten Produkts mit geschlossenem Sicherheitsverschluss;
- Figur 2:: das Ausführungsbeispiel aus Figur 1 mit geöffnetem Sicherheitsverschluss;
- Figur 3:: ein weiteres Ausführungsbeispiel des verpackten Produkts mit geschlossenem Sicherheitsverschluss;
- Figur 4:: das Ausführungsbeispiel aus Figur 2 mit geöffnetem Sicherheitsverschluss;
- Figur 5:: ein weiteres Ausführungsbeispiel des verpackten Produkts mit teilweise geöffnetem Sicherheitsverschluss;
- Figur 6:: das Ausführungsbeispiel aus Figur 5 mit geöffnetem Sicherheitsverschluss;
- Figur 7:: ein weiteres Ausführungsbeispiel des verpackten Produkts mit geöffnetem Sicherheitsverschluss;
- Figur 8:: ein weiteres Ausführungsbeispiel des verpackten Produkts in schematischer, stark vereinfachter Schnittdarstellung;
- Figur 9:: ein weiteres Ausführungsbeispiel des verpackten Produkts in schematischer, stark vereinfachter Schnittdarstellung.

Die Figuren 1 und 2 zeigen ein im Ganzen mit 1 bezeichnetes verpacktes Produkt. Das verpackte Produkt 1 umfasst eine als Röhre ausgebildete, zylinderförmige Umverpackung 3, die einen Aufnahmeraum 5 umfasst, in dem zu einem Stapel angeordnete Portionseinheiten 2 aufgenommen sind. Jede Portionseinheit 2 umfasst eine Einheitsdosis eines Waschmittels sowie eine die Einheitsdosis umschließende Verpackungseinheit 4. Die in einer Ebene senkrecht zur Längsachse L der Umverpackung liegende Querschnittsform des Aufnahmeraums 5 und die Umfangskontur 7 einer Portionseinheit 2 stimmen in ihrem geometrischen Verlauf übereinstimmen. Aufgrund der zylinderförmigen Ausgestaltung der Umverpackung 3 weist der Aufnahmeraum 5 einen kreisförmigen Querschnitt auf. Die Umfangskontur 7 der Portionseinheiten 2 ist ebenfalls kreisförmig, wobei der Durchmesser der Umfangskontur 7 einer Portionseinheit 2 geringfügig kleiner ist als der Durchmesser des kreisförmigen Querschnitts des Aufnahmeraums 5. In einer Ausgangslage sind die Portionseinheiten 2 innerhalb des Aufnahmeraums 5, beispielsweise mit Hilfe eines Pick-und-Place-Roboters, derart gestapelt, dass sie entlang ihres Umfangs überall den gleichen Abstand von der inneren Wandung des Aufnahmeraums 5 einnehmen. Natürlich können sich die Portionseinheiten 2 in einer von der Ausgangslage abweichenden Lage leicht verschieben und dadurch im Bereich ihres Umfangs punktuell Kontakt zur inneren Wandung des Aufnahmeraums 5 haben. Entscheidend ist aber, dass verhindert werden kann, dass bereits in der Ausgangslage einzelne Bereiche bzw. Ecken eines Siegelrandes der Portionseinheiten 2 umklappen und flächig an der Wandung des Aufnahmeraums 5 anliegen, wie es beispielsweise der Fall ist, wenn Portionseinheiten 2 mit einer rechteckigen Umfangskontur in einen Aufnahmeraum 5 mit runder Querschnittsform eingestapelt werden. Ein gleichmäßiger Abstand zwischen der Umfangskontur 7 der Portionseinheiten 2 und der inneren Wandung des Aufnahmeraums 5 stellt sicher, dass die Portionseinheiten 2 innerhalb des Aufnahmeraums 2 gut beweglich sind und sich nicht innerhalb des Aufnahmeraums 5 verkeilen.

Die Umverpackung 3 umfasst weiterhin eine Entnahmeöffnung 6 zur Entnahme einer einzelnen Portionseinheit 2 aus der Umverpackung 3. Die im Bereich des Röhrenmantels angeordnete Entnahmeöffnung 6 ist schlitzförmig ausgebildet und so bemessen, dass bei einem Entnahmevorgang stets nur eine einzige Portionseinheit 2 durch die Entnahmeöffnung 2 aus der Umverpackung 3 entnommen werden kann, siehe hierzu insbesondere Figur 2. Wird eine Portionseinheit 2 durch die Entnahmeöffnung 6 aus der Umverpackung 3 entnommen, so rutscht der in dem Aufnahmeraum verbleibende Stapel an Portionseinheiten 2 um die Höhe der entnommenen Portionseinheit 2 nach unten und in der Folge kann die nun zuunterst in dem Stapel liegende Portionseinheit 2 in einem weiteren Entnahmevorgang durch die Entnahmeöffnung 6 entnommen werden. Der Entnahmeöffnung 6 ist ein Sicherheitsverschluss 8 zugeordnet, über welchen die Entnahmeöffnung 6 zu öffnen und wieder sicher zu verschließen ist. Bei dem in den Figuren 1 und 2 dargestellten Ausführungsbeispiel ist der Sicherheitsverschluss 8 als schwenkbare Klappe 9 ausgebildet, welche in der geschlossenen Stellung gemäß Figur 1 mit der Umverpackung 3 verrastet. Die Klappe 9 ist über ein Scharnier 10 an die Umverpackung 3 angelenkt und passt sich in der geschlossenen Stellung in die schlitzförmige Entnahmeöffnung 6 ein. Dabei verrastet sie derart mit der Umverpackung 3, dass ein Öffnen der Klappe 9 einen gewissen Kraftaufwand erfordert, den insbesondere kleinere Kinder in der Regel nicht in der Lage sind zu leisten. Kindern wird dadurch der Zugang zu den Portionseinheiten erschwert. Um die sich im geschlossenen Zustand vollständig in die Entnahmeöffnung 6 einpassende Klappe 9 zum Öffnen der Entnahmeöffnung 6 greifen zu können, ist eine vorstehende Lasche 11 an die Klappe 9 angeformt.

Die Figuren 3 und 4 zeigen eine weitere Ausführungsform des verpackten Produkts 1, die sich von der in den Figuren 1 und 2 gezeigten Ausführungsform lediglich durch die Ausgestaltung des Sicherheitsverschlusses 8 unterscheidet. Der Sicherheitsverschluss 8 ist hier als um die Umverpackung 3 legbares Klettband 12 ausgebildet. Das Klettband 12 ist auf der hier nicht sichtbaren Rückseite der Umverpackung 3 abschnittsweise mit dieser verbunden und weist eine Länge auf, die größer ist als der Umfang der Umverpackung 3, so dass die endseitigen Abschnitte 13, 14 des Klettbandes 12 einander überlappen, wenn dieses im Bereich der Entnahmeöffnung 6 um die Umverpackung 3 gelegt wird. Es ist zumindest im Bereich der überlappenden endseitigen Abschnitte 13, 14 auf der einen Seite mit kleinen Haken und auf der anderen Seite mit kleinen Schlaufen versehen, die sich bei einem um die Umverpackung 3 gelegten Klettband 12 derart miteinander verhaken, dass wiederum ein gewisser Kraftaufwand erforderlich ist, um das Klettband 12 zu lösen und die Entnahmeöffnung 6 freizugeben. Über die konkrete Auswahl der Klettelemente, d.h. der Haken und Schlaufen, kann Einfluss genommen werden auf die Kraft, die zum Öffnen des Sicherheitsverschlusses 8 notwendig ist.

Die Figuren 5 und 6 zeigen eine weitere Ausführungsform des verpackten Produkts 1. Hierbei ist die Umverpackung 3 aus einem äußeren Hohlzylinder 15 und einem inneren Hohlzylinder 16 gebildet, wobei der innere Hohlzylinder 16 den Aufnahmeraum 5 für die Portionseinheiten 2 begrenzt und der äußere Hohlzylinder 15 den inneren Hohlzylinder 16 konzentrisch umgibt. Der innere und der äußere Hohlzylinder sind um ihre Längsachsen L gegeneinander verdrehbar. Der innere Hohlzylinder 16 umfasst eine Öffnung 17, der äußere Hohlzylinder 15 umfasst eine Öffnung 18. Die beiden Öffnungen 17, 18 können durch Verdrehen der beiden Hohlzylinder 15, 16 gegeneinander zur Deckung gebracht werden können, wobei die beiden zur Deckung gebrachten Öffnungen 17, 18 eine Entnahmeöffnung 6 der Umverpackung 3 bilden. Figur 5 zeigt einen Zustand, in dem die beiden Öffnungen 17 und 18 nur teilweise zur Deckung gebracht sind und die Entnahmeöffnung 6 daher noch nicht vollständig freigegeben ist und die Portionseinheit 2 noch nicht entnommen werden kann. Ausgehend von dem in Figur 5 dargestellten Zustand können durch Drehen des inneren Hohlzylinders 16 in Richtung des Pfeils A und/oder durch Drehen des äußeren Hohlzylinders 15 in Richtung des Pfeils B die beiden Öffnungen 17, 18 vollständig zur Deckung gebracht und die Entnahmeöffnung 6 damit freigegeben werden, siehe Darstellung der Figur 6, so dass eine Portionseinheit 2 aus der Entnahmeöffnung 6 entnommen werden kann. Durch anschließendes Verdrehen der beiden Hohlzylinder 15, 16 gegeneinander kann die Entnahmeöffnung 6 wieder verschlossen werden.

Die Umverpackung 3 weist darüber hinaus eine in den Figuren nicht dargestellte Bajonettsicherung auf, durch welche der innere und der äußere Hohlzylinder 15, 16 gegen ein Verdrehen gegeneinander sicherbar sind. Mit anderen Worten ist in einem ersten Schritt durch eine Dreh-Zieh-Bewegung zunächst die Bajonettsicherung zu lösen, bevor in einem zweiten Schritt der innere Hohlzylinder 16 gegenüber dem äußeren Hohlzylinder 15 verdrehbar ist. Eine solche Dreh-Zieh-Bewegung ist für kleiner Kinder in der Regel nur schwer ausführbar. Nach Lösung der Bajonettsicherung sind bei dieser Ausgestaltung zur Freigabe der Entnahmeöffnung 6 darüber hinaus die beiden Öffnungen 17, 18 der Hohlzylinder 15, 16 durch Verdrehen exakt zur Deckung zu bringen, was eine weitere Hürde für Kinder darstellt. Damit bietet diese Ausführungsform einen mehrstufigen Schutz gegenüber dem Zugriff von Kindern.

Bei dem in den Figuren 5 und 6 gezeigten Ausführungsbeispiel ist die Entnahmeöffnung 6 im oberen, dem Boden 19 abgewandten Bereich der Umverpackung 3 angeordnet. Dies stellt eine alternative Anordnungsmöglichkeit gegenüber der Anordnung der Entnahmeöffnung 6 gemäß den Figuren 1 bis 4 dar, wo die Entnahmeöffnung angrenzend an den Boden 19 angeordnet ist. Zur Entnahme von Portionseinheiten 2 ist die Umverpackung 3 gemäß Figuren 5 und 6, insbesondere bei bereits teilentleerter Umverpackung 3, so zu verschwenken, dass Portionseinheiten 2 innerhalb des Aufnahmeraums 5 vor der Entnahmeöffnung 6 zu liegen kommen. Aufgrund der oben bereits beschriebenen guten Beweglichkeit der Portionseinheiten 2 innerhalb des Aufnahmeraums 5 ist dies ohne weiteres möglich.

Figur 7 zeigt eine weitere Ausführungsform des verpackten Produkts 1. Die Umverpackung 3 weist hier lediglich eine stirnseitige Entnahmeöffnung 20 auf, durch die Portionseinheiten 2 aus der Umverpackung 3 entnommen werden können. Der der Entnahmeöffnung 20 zugeordnete Sicherheitsverschluss 21 ist als Deckel 22 mit Bajonettsicherung 23 ausgebildet. Die Umverpackung 3 weist angrenzend an die Entnahmeöffnung 20 eine Rastnase 24 auf, welche mit der Bajonettsicherung 23 derart verrastbar ist, dass der Deckel 22 nur durch eine kombinierte Dreh-Zieh-Bewegung zu öffnen ist.

Bei den in den Figuren 1 bis 6 gezeigten Ausführungsbeispielen ist die Umverpackung 3 in einem stirnseitigen Bereich 25 jeweils geschlossen ausgebildet. Alternativ kann der Bereich 25 auch als stirnseitige Öffnung ausgebildet sein, welche mit einem Deckel gemäß Figur 7 verschließbar ist. In diesem Fall würde die Umverpackung 3 zwei Entnahmeöffnungen aufweisen.

Die Figur 8 zeigt in stark vereinfachter, schematischer Schnittansicht eine Umverpackung 3 mit 8-förmigem Querschnitt. Sie umfasst zwei nebeneinander angeordnete Aufnahmeräume 5, die jeweils der Aufnahme eines Stapels von Portionseinheiten 2 dienen. Die zwei Aufnahmeräume 5 sind durch zwei miteinander verbundene Röhrensegmente 26, 27 ausgebildet. Jeder Aufnahmeraum 5 weist eine hier nicht dargestellte Entnahmeöffnung 6 gemäß einer der oben beschriebenen Varianten und einen der Entnahmeöffnung 6 zugeordneten Sicherheitsverschluss 8 auf.

Figur 9 zeigt in ebenfalls stark vereinfachter, schematischer Schnittansicht eine Umverpackung 3, welche aus vier miteinander verbundenen Röhrensegmenten 28-31 gebildet ist, die entsprechend vier separate Aufnahmeräume 5 ausbilden. In jedem Aufnahmeraum 5 kann ein Stapel hier nicht dargestellter Portionseinheiten 2 aufgenommen werden. Jeder Aufnahmeraum 5 weist eine hier nicht dargestellte Entnahmeöffnung 6 gemäß einer der oben beschriebenen Varianten und einen der Entnahmeöffnung 6 zugeordneten Sicherheitsverschluss 8 auf.

## Patentansprüche

1. Verpacktes Produkt (1), umfassend mindestens zwei Portionseinheiten (2) sowie eine Umverpackung (3), wobei eine Portionseinheit (2) eine Einheitsdosis des Produkts sowie eine die Einheitsdosis umschließende Verpackungseinheit (4) umfasst und wobei die Umverpackung (3) mindestens einen Aufnahmeraum (5) für die Aufnahme der zu einem Stapel angeordneten Portionseinheiten (2) und mindestens eine Entnahmeöffnung (6, 20) zur Entnahme einer einzelnen Portionseinheit (2) aus der Umverpackung (3) umfasst und wobei die in einer Ebene senkrecht zur Längsachse L der Umverpackung (3) liegende Querschnittsform des Aufnahmeraums (5) und die Umfangskontur (7) einer Portionseinheit (2) in ihrem geometrischen Verlauf übereinstimmen, **dadurch gekennzeichnet, dass**
- die Portionseinheiten (2) innerhalb des Aufnahmeraums (5) in einer Ausgangslage derart gestapelt sind, dass sie entlang ihres Umfangs überall den gleichen Abstand von der inneren Wandung des Aufnahmeraums (5) einnehmen, damit die Portionseinheiten (2) innerhalb des Aufnahmeraums (5) gut beweglich sind und sich nicht verkeilen,
- das verpackte Produkt (1) für jede Entnahmeöffnung (6, 20) einen Sicherheitsverschluss (8, 21) umfasst, über welchen die jeweilige Entnahmeöffnung (6, 20) zu öffnen und wieder sicher zu verschließen ist, wobei mindestens ein Sicherheitsverschluss (8, 21) als um die Umverpackung legbares Klettband (12) ausgebildet ist.

2. Verpacktes Produkt (1), umfassend mindestens zwei Portionseinheiten (2) sowie eine Umverpackung (3), wobei eine Portionseinheit (2) eine Einheitsdosis des Produkts sowie eine die Einheitsdosis umschließende Verpackungseinheit (4) umfasst und wobei die Umverpackung (3) mindestens einen Aufnahmeraum (5) für die Aufnahme der zu einem Stapel angeordneten Portionseinheiten (2) und mindestens eine Entnahmeöffnung (6, 20) zur Entnahme einer einzelnen Portionseinheit (2) aus der Umverpackung (3) umfasst und wobei die in einer Ebene senkrecht zur Längsachse L der Umverpackung (3) liegende Querschnittsform des Aufnahmeraums (5) und die Umfangskontur (7) einer Portionseinheit (2) in ihrem geometrischen Verlauf übereinstimmen, **dadurch gekennzeichnet, dass**
- die Portionseinheiten (2) innerhalb des Aufnahmeraums (5) in einer Ausgangslage derart gestapelt sind, dass sie entlang ihres Umfangs überall den gleichen Abstand von der inneren Wandung des Aufnahmeraums (5) einnehmen, damit die Portionseinheiten (2) innerhalb des Aufnahmeraums (5) gut beweglich sind und sich nicht verkeilen,
- das verpackte Produkt (1) für jede Entnahmeöffnung (6, 20) einen Sicherheitsverschluss (8, 21) umfasst, über welchen die jeweilige Entnahmeöffnung (6, 20) zu öffnen und wieder sicher zu verschließen ist,
- dass die Umverpackung (3) aus einem inneren Hohlzylinder (16) und einem äußeren Hohlzylinder (15) gebildet ist, wobei der innere Hohlzylinder (16) den Aufnahmeraum (5) für die Portionseinheiten (2) begrenzt und der äußere Hohlzylinder (15) den inneren Hohlzylinder (16) konzentrisch umgibt, wobei der innere und der äußere Hohlzylinder (15, 16) um ihre Längsachsen L gegeneinander verdrehbar sind und wobei sowohl der innere als auch der äußere Hohlzylinder (15, 16) jeweils eine Öffnung (17, 18) umfassen, die durch Verdrehen der beiden Hohlzylinder (15, 16) gegeneinander zur Deckung gebracht werden können, wobei die beiden zur Deckung gebrachten Öffnungen (17, 18) eine Entnahmeöffnung (6) der Umverpackung (3) bilden, wobei die Umverpackung (3) eine Bajonettsicherung aufweist, durch welche der innere und der äußere Hohlzylinder (15, 16) gegen ein Verdrehen gegeneinander sicherbar sind.

3. Verpacktes Produkt (1) nach einem der vorherigen Ansprüche, **dadurch gekennzeichnet, dass** mindestens ein Sicherheitsverschluss (8, 21) als schwenkbare Klappe (9) ausgebildet ist, welche in der geschlossenen Stellung mit der Umverpackung (3) verrastet.

4. Verpacktes Produkt (1) nach einem der Ansprüche 1 bis 3, **dadurch gekennzeichnet, dass** mindestens ein Sicherheitsverschluss (8, 21) als Deckel (22) mit Bajonettsicherung (23) ausgebildet ist.

5. Verpacktes Produkt (1) nach einem der Ansprüche 1 bis 4, **dadurch gekennzeichnet, dass** die Umverpackung (3) mindestens zwei Aufnahmeräume (5) für die Aufnahme der zu einem Stapel angeordneten Portionseinheiten (2) umfasst, wobei die mindestens zwei Aufnahmeräume (5) durch mindestens zwei miteinander verbundene Röhrensegmente (26, 27, 28, 29, 30, 31) ausgebildet sind und wobei jeder Aufnahmeraum (5) mindestens eine Entnahmeöffnung (6, 20) und einen der Entnahmeöffnung (6, 20) zugeordneten Sicherheitsverschluss (8, 21) aufweist.

6. Verpacktes Produkt (1) nach einem der Ansprüche 1 bis 5, **dadurch gekennzeichnet, dass** das Produkt ein Wasch- und/oder Reinigungsmittel ist.

## Claims

1. A packaged product (1), comprising at least two portion units (2) and an outer packaging (3), a portion unit (2) comprising a unit dose of the product and a packaging unit (4) which encloses the unit dose, and the outer packaging (3) having at least one receiving space (5) for receiving the portion units (2) arranged in a stack and at least one removal opening (6, 20) for removing an individual portion unit (2) from the outer packaging (3), and the cross-sectional shape of the receiving space (5), which lies in a plane perpendicular to the longitudinal axis L of the outer packaging (3), and the peripheral contour (7) of a portion unit (2) matching in terms of their geometric profile, **characterized in that**
- the portion units (2) are stacked within the receiving space (5) in an initial position in such a way that they are at the same distance from the inner wall of the receiving space (5) along their entire periphery, such that the portion units (2) are easily movable within the receiving space (5) and do not become wedged,
- the packaged product (1) comprises a safety closure (8, 21) for each removal opening (6, 20), by means of which the relevant removal opening (6, 20) can be opened and securely closed again, at least one safety closure (8, 21) being designed as a hook-and-loop fastener (12) which can be placed around the outer packaging.

2. The packaged product (1), comprising at least two portion units (2) and an outer packaging (3), a portion unit (2) comprising a unit dose of the product and a packaging unit (4) which encloses the unit dose, and the outer packaging (3) having at least one receiving space (5) for receiving the portion units (2) arranged in a stack and at least one removal opening (6, 20) for removing an individual portion unit (2) from the outer packaging (3), and the cross-sectional shape of the receiving space (5), which lies in a plane perpendicular to the longitudinal axis L of the outer packaging (3), and the peripheral contour (7) of a portion unit (2) matching in terms of their geometric profile, **characterized in that**
- the portion units (2) are stacked within the receiving space (5) in an initial position in such a way that they are at the same distance from the inner wall of the receiving space (5) along their entire periphery, such that the portion units (2) are easily movable within the receiving space (5) and do not become wedged,
- the packaged product (1) comprises a safety closure (8, 21) for each removal opening (6, 20), by means of which the relevant removal opening (6, 20) can be opened and securely closed again,
- the outer packaging (3) is formed from an inner hollow cylinder (16) and an outer hollow cylinder (15), the inner hollow cylinder (16) delimiting the receiving space (5) for the portion units (2) and the outer hollow cylinder (15) concentrically surrounding the inner hollow cylinder (16), the inner and the outer hollow cylinder (15, 16) being rotatable relative to one another about their longitudinal axes L and the inner and the outer hollow cylinder (15, 16) each having an opening (17, 18) which can be brought into alignment with one another by rotating the two hollow cylinders (15, 16), the two openings (17, 18) brought into alignment forming a removal opening (6) of the outer packaging (3), the outer packaging (3) having a bayonet lock, by means of which the inner and outer hollow cylinders (15, 16) can be secured against twisting relative to one another.

3. The packaged product (1) according to one of the preceding claims, **characterized in that** at least one safety closure (8, 21) is designed as a pivotable flap (9) which latches with the outer packaging (3) in the closed position.

4. The packaged product (1) according to one of claims 1 to 3, **characterized in that** at least one safety closure (8, 21) is designed as a cover (22) having a bayonet lock (23).

5. The packaged product (1) according to one of claims 1 to 4, **characterized in that** the outer packaging (3) comprises at least two receiving spaces (5) for receiving the portion units (2) arranged in a stack, the at least two receiving spaces (5) being formed by at least two tube segments (26, 27, 28, 29, 30, 31) which are connected to one another and each receiving space (5) having at least one removal opening (6, 20) and a safety closure (8, 21) associated with the removal opening (6, 20).

6. The packaged product (1) according to one of claims 1 to 5, **characterized in that** the product is a washing and/or cleaning agent.

## Revendications

1. Produit emballé (1), comprenant au moins deux unités de portion (2) et un emballage extérieur (3), une unité de portion (2) comprenant une dose unitaire du produit et une unité d'emballage (4) renfermant la dose unitaire, et l'emballage extérieur (3) présentant au moins un espace de réception (5) destiné à la réception des unités de portion (2) disposées en pile et au moins une ouverture de retrait (6, 20) permettant le retrait d'une unité de portion (2) individuelle hors de l'emballage extérieur (3) et la forme de coupe transversale de l'espace de réception (5) se trouvant dans un plan perpendiculaire à l'axe longitudinal L de l'emballage extérieur (3) et le contour circonférentiel (7) d'une unité de portion (2) correspondant l'un à l'autre dans leur parcours géométrique, **caractérisé en ce que**
- les unités de portion (2) sont empilées à l'intérieur de l'espace de réception (5) dans une position initiale de telle sorte qu'elles sont à la même distance de la paroi interne de l'espace de réception (5) sur toute leur circonférence, de sorte que les unités de portion (2) sont déplaçables facilement et ne se coincent pas à l'intérieur de l'espace de réception (5),
- le produit emballé (1) comprend, pour chaque ouverture de retrait (6, 20), une fermeture de sécurité (8, 21) par l'intermédiaire de laquelle l'ouverture de retrait (6, 20) respective peut être ouverte et refermée de manière sûre, au moins une fermeture de sécurité (8, 21) étant conçue sous la forme d'une bande velcro (12) pouvant être posée autour de l'emballage extérieur.

2. Produit emballé (1), comprenant au moins deux unités de portion (2) et un emballage extérieur (3), une unité de portion (2) comprenant une dose unitaire du produit et une unité d'emballage (4) renfermant la dose unitaire, et l'emballage extérieur (3) comprenant au moins un espace de réception (5) destiné à la réception des unités de portion (2) disposées en pile et au moins une ouverture de retrait (6, 20) permettant le retrait d'une unité de portion (2) individuelle hors de l'emballage extérieur (3) et la forme de coupe transversale de l'espace de réception (5) se trouvant dans un plan perpendiculaire à l'axe longitudinal L de l'emballage extérieur (3) et le contour circonférentiel (7) d'une unité de portion (2) correspondant l'un à l'autre dans leur parcours géométrique, **caractérisé en ce que**
- les unités de portion (2) sont empilées à l'intérieur de l'espace de réception (5) dans une position initiale de telle sorte qu'elles sont à la même distance de la paroi interne de l'espace de réception (5) sur toute leur circonférence, de sorte que les unités de portion (2) sont déplaçables facilement et ne se coincent pas à l'intérieur de l'espace de réception (5),
- le produit emballé (1) comprend, pour chaque ouverture de retrait (6, 20), une fermeture de sécurité (8, 21) par l'intermédiaire de laquelle l'ouverture de retrait (6, 20) respective peut être ouverte et refermée de manière sûre,
- **en ce que** l'emballage extérieur (3) est formé d'un cylindre creux intérieur (16) et d'un cylindre creux extérieur (15), le cylindre creux intérieur (16) délimitant l'espace de réception (5) pour les unités de portion (2) et le cylindre creux extérieur (15) entourant concentriquement le cylindre creux intérieur (16), les cylindres creux intérieur et extérieur (15, 16) pouvant tourner l'un par rapport à l'autre autour de leurs axes longitudinaux L et à la fois le cylindre creux intérieur et le cylindre creux extérieur (15, 16) comprenant respectivement une ouverture (17, 18) qui peuvent être amenées à coïncider l'une avec l'autre par rotation des deux cylindres creux (15, 16), les deux ouvertures (17, 18) amenées à coïncider l'une avec l'autre formant une ouverture de retrait (6) de l'emballage extérieur (3), l'emballage extérieur (3) présentant une sécurité à baïonnette au moyen de laquelle les cylindres creux intérieur et extérieur (15, 16) peuvent être protégés contre une torsion l'un par rapport à l'autre.

3. Produit emballé (1) selon l'une des revendications précédentes, **caractérisé en ce qu'**au moins une fermeture de sécurité (8, 21) est réalisée sous la forme d'un clapet pivotant (9) qui est encliqueté avec l'emballage extérieur (3) dans la position fermée.

4. Produit emballé (1) selon l'une des revendications 1 à 3, **caractérisé en ce qu'**au moins une fermeture de sécurité (8, 21) est réalisée sous la forme d'un couvercle (22) comportant une sécurité à baïonnette (23).

5. Produit emballé (1) selon l'une des revendications 1 à 4, **caractérisé en ce que** l'emballage extérieur (3) comprend au moins deux espaces de réception (5) destinés à la réception des unités de portions (2) disposées en pile, les au moins deux espaces de réception (5) étant formés par au moins deux segments de tubes (26, 27, 28, 29, 30, 31) reliés l'un à l'autre et chaque espace de réception (5) présentant au moins une ouverture de retrait (6, 20) et une fermeture de sécurité (8, 21) associée à l'ouverture de retrait (6, 20).

6. Produit emballé (1) selon l'une des revendications 1 à 5, **caractérisé en ce que** le produit est un agent de lavage et/ou de nettoyage.
